# EUROPÄISCHE PATENTSCHRIFT

(11) **EP 0 056 484 B1**
(45) Veröffentlichungstag und Bekanntmachung des Hinweises auf die Patenterteilung: **05.09.1984**
(21) Anmeldenummer: 81110716.8
(22) Anmeldetag: 23.12.1981
(51) Int. Cl.: E05C 9/00

(54) **Mit einem Stulpschienenbeschlag ausgerüsteter Tür- oder Fensterflügel**
Wing of a door or a window equipped with a fitting for sliding bars
Battant de porte ou de fenêtre équipé d'une armature pour barres coulissantes

(30) Priorität: 17.01.1981 DE 3101393
(43) Veröffentlichungstag der Anmeldung: 28.07.1982
(73) Patentinhaber: SCHÜCO Heinz Schürmann GmbH & Co., D-4800 Bielefeld 1 (DE)
(72) Erfinder: Ohmann, Wolfgang, D-4791 Hövelhof (DE)
(74) Vertreter: Stracke, Alexander, Dipl.-Ing.

## Beschreibung

Die Erfindung bezieht sich auf einen mit einem Stulpschienenbeschlag ausgerüsteten Tür- oder Fensterflügel, welcher Beschlag eine eine Aufnahmenut des Flügels für eine Riegelstange abdeckende Stulpschiene aufweist, ander eine, in ihrer Längsachse verschiebbare, mit Verriegelungsmitteln ausgerüstete Riegelstange gelagert ist.

Es sind Stulpschienenbeschläge bekannt, bei denen an am Flügelrahmen festgelegten Stulpschienen mittels Nieten oder anderer Befestigungsmittel mit Schließrollen ausgerüstete Riegelstangen schiebbar gelagert sind. Diese Stulpschienenbeschläge, die in Hinsicht auf ihre Länge mit den Abmaßen des Fenster- oder Türflügels abgestimmt werden müssen, werden in Aufnahmenuten am Flügelrahmen eingelegt und es wird die jeweilige Stulpschiene mittels Schrauben, die in den Nutboden eingeschraubt werden, am Flügelrahmen befestigt.

Durch die Stulpschienenbeschläge werden wechselnde Belastungen auf die Befestigungsschrauben ausgeübt. Die von den Befestigungsschrauben aufzunehmenden Biegebelastungen führen nach einer gewissen Betriebszeit zum Lockern oder zum Ausreißen der Schrauben, zumal die Flügelrahmenprofile, an denen die Stulpschienen mittels der Schrauben festgelegt sind, in vielen Fällen aus Holz oder aus Kunststoff bestehen.

Es ist ferner ein Fenster oder eine Tür bekannt (DE-U-7 838 570), dessen bzw. deren Rahmen aus Kunststoffprofilen gefertigt sind und bei denen der Flügelrahmen mit einem Stulpschienenbeschlag ausgerüstet ist. Dieser Beschlag weist eine Stulpschiene auf, die eine stufenförmig abgesetzte Aufnahmenut für eine Riegelstange abdeckt und die durch sich über die gesamte Höhe der Aufnahmenut erstreckende Befestigungsmittel in der Aufnahmenut festgelegt ist. Die Befestigungsmittel bestehen aus in Löchern der Stulpschiene unlösbar aber drehbar vormontierten Haltegliedern, deren Fußteile in in die Seitenwände der Aufnahmenut eingeformte Hinterschneidungen eindrehbar sind. Durch diese Fußteile werden die Halteglieder form- und kraftschlüssig festgelegt. Bei Toleranzabweichungen and den zusammenwirkenden Funktionsteilen ist die einwandfreie Festlegung der Stulpschiene nicht gewährleistet. Zur Lagesicherung der Halteglieder in der Aufnahmenut ist das untere Stirnende des Fußteils mit einem Dorn versehen, der in den Nutboden eingetrieben wird. Es besteht auch die Möglichkeit, die Halteglieder mit einem Durchsteckkanal auszurüsten, der eine in den Nutboden eingedrehte Befestigungsschraube aufnimmt. Die Gestaltung der Befestigungsmittel für die Stulpschiene ist konstruktiv und fertigungstechnisch aufwendig.

Der Erfindung liegt die Aufgabe zugrunde, einen Tür- oder Fensterflügel der eingangs genannten Art so zu gestalten, daß neben einer einfachen Montage, eine erhöhte Funktionssicherheit der Stulpschienenbeschläge dadurch gewährleistet ist, daß von den Befestigungsmitteln für die Stulpschienen höhere Belastungen aufgenommen werden können.

Diese Aufgabe wird nach der Erfindung dadurch gelöst, daß die Stulpschiene an U-förmigen Haltern befestigt ist, deren Seitenschenkel federnde, Hinterschneidungen bilende Stege der Aufnahmenut hintergreifende Zungen aufweisen und die freien Längsränder der Halter mit in den Boden der Aufnahmenut eingreifenden Verankerungsvorsprüngen versehen sind.

Es ist vorteilhaft, die Halter aus hochfestem Material, z. B. aus einem rostfreien Edelstahl, zu fertigen.

Bei einer vorteilhaften Ausführungsform der Erfindung ist die Stulpschiene mittels mindestens einer Schraube an der parallel zur Stulpschiene sich erstreckenden Wand des U-förmigen Halters befestigt und liegt auf den Hinterschneidungen bildenden Stegen der Aufnahmenut auf. Die Breite des U-förmigen Halters entspricht der lichten Weite zwischen den genannten Stegen. Zwischen der Stulpschiene und der Wand des Halters ist eine Distanzbuchse in einem Langloch der Riegelstange angeordnet, wobei sich durch die Bohrung der Distanzbuchse die Befestigungsschraube erstreckt.

Die Schrauben, durch die die Stulpschiene an den U-förmigen Haltern festgelegt wird, weisen eine geringe Länge auf und haben deshalb auch eine geringe Biegebelastung aufzunehmen. Diese Schrauben sind ferner in den aus hochfestem Material gefertigten Haltern verankert und sind nicht in ein relativ weiches Rahmenmaterial eingeschraubt.

Die erfindungsgemäßen Befestigungsmittel für die Stulpschiene ergeben bei allen Fensterarten gegenüber den bekannten Konstruktionen eine vier- bis fünffache Erhöhung der Kraftabtragung. Diese sprunghafte Erhöhung der Kraftabtragung wird mit konstruktiv einfachen Mitteln erzielt.

Ein Ausführungsbeispiel der Erfindung ist in den Zeichnungen dargestellt und wird im folgenden beschrieben.

Es zeigen :
Figur 1 ein mit einem Stulpschienenbeschlag ausgerüstetes Flügelrahmenprofil im Querschnitt,
Figur 2 einen Schnitt nach der Linie II-II in Fig. 1,
Figur 3 eine Teilvergrößerung aus der Darstellung nach der Fig. 1.

Das Flügelrahmenprofil 1 ist mit einer Aufnahmenut 2 für einen Stulpschienenbeschlag 3 ausgerüstet. Die Aufnahmenut 2 weist einen aussenliegenden Teil 4 und einen innenliegenden Teil 5 auf. Zwischen diesen Teilen sind Stege 6 vorgesehen, die hinterschnittene Flächen 7 aufweisen. In dem aussenliegenden Teil 4 der Aufnahmenut wird eine Stulpschiene 8 angeordnet, die an U-förmigen Haltern 9 mittels Schrauben 10 befestigt wird. Die U-förmigen Halter 9 weisen eine parallel zur Stulpschiene 8 verlaufende Wand 11 auf, die mit einer oder mehreren Gewindebohrungen zum Einschrauben der Schrauben 10 versehen ist. Von den Längsrändern der Wand 11 erstrecken sich im rechten Winkel Seitenschenkel 12, die federnde nach aussen ragende Zungen 13 aufweisen, die mit ihren freien Rändern die Stege 6 hintergreifen.

Der Aussenabstand der Seitenschenkel 12 entspricht der lichten Weite zwischen den Stegen 6, so daß der U-förmige Halter ohne Schwierigkeiten in den innenliegenden Teil 5 der Aufnahmenut 2 eingeführt werden kann.

Die freien Längsränder 14 der Seitenschenkel 12 sind mit in den Boden 15 der Aufnahmenut 2 eingreifenden Verankerungsvorsprüngen 16 ausgerüstet. Diese Verankerungsvorsprünge können als keilförmige Schneiden ausgebildet sein. Bei dem in der Fig. 2 aufgezeigten Ausführungsbeispiel sind die Verankerungsvorsprünge 16 in den Endbereichen und im mittleren Bereich eines jeden Seitenschenkels 12 angeordnet.

Die U-förmigen Halter 9 werden vorzugsweise aus rostfreiem Edelstahl gefertigt.

Bei dem Ausführungsbeispiel nach der Fig. 2 ist jeder Seitenschenkel 12 des Halters mit zwei Zungenreihen 17, 18 ausgerüstet, wobei jede Reihe sich aus drei Zungen unterschiedlicher Länge zusammensetzt und die Zungen zueinander gestuft angeordnet sind, so daß mit ihren freien Rändern Fertigungstoleranzen oder Fertigungsungenauigkeiten, die die einwandfreie Festlegung der U-förmigen Halter in der Aufnahmenut beeinträchtigen könnten, überbrückt werden können.

Bei dem in der Fig. 3 aufgezeigten Stulpschienenbeschlag ist eine in ihrer Längsachse verschiebbar gelagerte Riegelstange 19 vorgesehen, die zwischen den U-förmigen Haltern 9 und der Stulpschiene 8 angeordnet ist und ein Langloch 20 aufweist, in dem eine Distanzbuchse 21 vorgesehen ist, durch deren Bohrung die Schraube 10 geführt wird. Durch die Distanzbuchse 21 wird der für die Bewegbarkeit der Riegelstange 19 erforderliche Abstand zwischen der Stulpschiene 8 und den Haltern 9 aufrechterhalten.

## Patentansprüche

1. Mit einem Stulpschienenbeschlag (3) ausgerüsteter Tut- oder Fensterflügel, welcher Beschlag eine eine Aufnahmenut (2) des Flügels für eine Riegelstange (19) abdeckende Stulpschiene (8) aufweist, an der die in ihrer Längsachse verschiebbare, mit Verriegelungsmitteln ausgerüstete Riegelstange (19) gelagert ist, dadurch gekennzeichnet, daß die Stulpschiene (8) an U-förmigen Haltern (9) befestigt ist, deren Seitenschenkel (12) federnde, Hinterschneidungen bildende Stege (6) der Aufnahmenut (2) hintergreifende Zungen (13) aufweisen und die freien Längsränder (14) der Seitenschenkel mit in den Boden (15) der Aufnahmenut (2) eingreifenden Verankerungsvorsprüngen (16) versehen sind.

2. Mit einem Stulpschienenbeschlag ausgerüsteter Tür- oder Fensterflügel nach Anspruch 1, dadurch gekennzeichnet, daß die Stulpschiene (8) mittels mindestens einer Schraube (10) an der parallel zur Stulpschiene sich erstreckenden Wand (11) des U-förmigen Halters (9) befestigt ist, auf den Stegen (6) der Aufnahmenut aufliegt, die Breite des U-förmigen Halters (9) der lichten Weite zwischen den Stegen (6) entspricht und zwischen der Stulpschiene (8) und der Wand (11) des Halters eine Distanzbuchse (21) in einem Langloch (20) der Riegelstange (19) angeordnet ist und sich durch die Bohrung der Distanzbuchse die Schraube (10) erstreckt.

3. Mit einem Stulpschienenbeschlag ausgerüsteter Tür- oder Fensterflügel nach Anspruch 1, dadurch gekennzeichnet, daß die Verankerungsvorsprünge (16) als keilförmige Schneiden ausgebildet sind.

4. Mit einem Stulpschienenbeschlag ausgerüsteter Tür- oder Fensterflügel nach Anspruch 3, dadurch gekennzeichnet, daß die Verankerungsvorsprünge (16) in den Endbereichen und in dem mittleren Bereich eines Seitenschenkels (12) angeordnet sind.

5. Mit einem Stulpschienenbeschlag ausgerüsteter Tür- oder Fensterflügel nach einem der vorhergehenden Ansprüche, dadurch gekennzeichnet, daß jeder Seitenschenkel (12) mit einer oder mehreren Zungenreihen (17, 18) versehen ist, in denen die Zungen zum Überbrücken und Ausgleichen von Toleranzen und Fertigungsungenauigkeiten eine unterschiedliche Länge aufweisen und gestuft angeordnet sind.

6. Mit einem Stulpschienenbeschlag ausgerüsteter Tür- oder Fensterflügel nach einem der Ansprüche 1 bis 5, dadurch gekennzeichnet, daß die Halter (9) aus hochfestem Material, z. B. aus rostfreiem Edelstahl, gefertigt sind.

## Claims

1. A door or window blade with a front bar unit (3) having a front bar (8) covering a recess (2) in said blade for a bolting rod (19), the latter being longitudinally slidably attachen to said front bar (8) and provided with bolting means, characterized in that said front bar (8) is fixed to U-shaped holders (9) whose upright webs (12) have resilient tongues (13) engaging relief-cut ridges (6) in said recess (2), and that the free longitudinal edges (14) of said webs (12) have anchoring projections (16) for engagement with the bottom (15) of said recess (2).

2. A door or window blade with a front bar unit as described in Claim 1 above, characterized in that said front bar (8) is fixed to the wall (11) of said U-shaped holder (9), extending parallel relative to said front bar, by means of a screw (10), that said front bar is resting upon said ridges (6) in said recess (2), that the width of said U-shaped holder is identical with the free space between said ridges (6), and that a spacer sleeve (21) is arranged between said front bar (8) and said holder wall (11) in an oblong hole (20) in said bolting rod (19), said screw (10) extending through the bore or opening in said spacer sleeve (21).

3. A door or window blade with a front bar unit as described in Claim 1 above, characterized in that said anchoring projections (16) have the form of wedge-shaped edges.

4. A door or window blade with a front bar unit as described in Claim 3 above, characterized in that said anchoring projections (16) are located at the ends and in the central section of one of said upright webs (12).

5. A door or window blade with a front bar unit as described in any one of Claims 1-4 above, characterized in that each of said upright webs (12) is provided with one or more rows of tongues (17, 18) in which the tongues are of different lengths and arranged in a stepped manner in order to compensate for material tolerances and inaccuracies in workmanship.

6. A door or window blade with a front bar unit as described in any one of Claims 1-5 above, characterized in that said U-shaped holders (9) are made of a high-strength material, such as stainless high-alloy steel, for instance.

## Revendications

1. Ouvrant de porte ou fenêtre équipé d'une ferrure de têtière (3), ladite ferrure présentant une têtière (8) qui recouvre une rainure de logement (2) de l'ouvrant destiné à recevoir une tringle de verrouillage (19) et le long de laquelle est montée la tringle de verrouillage (19) mobile en translation selon son axe longitudinal et équipée de moyens de verrouillage, caractérisé en ce que la têtière (8) est fixée à des agrafes en forme de U (9) dont les branches latérales (12) présentent des languettes élastiques (13) qui s'accrochent derrière des nervures (6) de la rainure de logement (2) qui forment des contre-dépouilles et en ce que les bords longitudinaux libres (14) des branches latérales sont munis de saillies d'ancrage (16) qui mordent dans le fond (15) de la rainure de logement (2).

2. Ouvrant de porte ou de fenêtre équipé d'une ferrure de têtière selon la revendication 1, caractérisé en ce que la têtière (8) est fixée à l'aide d'au moins une vis (10) à la paroi (11) de l'agrafe (9) en forme de U qui s'étend parallèlement à la têtière, est appuyée sur les nervures (6) de la rainure de logement, la largeur de l'agrafe (9) en forme de U correspond à la largeur libre subsistant entre les nervures (6) et il est prévu une bague entretoise (21), disposée entre la têtière (8) et la paroi (11) de l'agrafe et logée dans un trou allongé (9) de la tringle de verrouillage (19) et la vis (10) est enfilée dans la lumière de la bague entretoise.

3. Ouvrant de porte ou de fenêtre équipé d'une ferrure de têtière selon la revendication 1, caractérisé en ce que les saillies d'ancrage (16) sont constituées par des arètes tranchantes en forme de coin.

4. Ouvrant de porte ou de fenêtre selon la revendication 3 équipé d'une ferrure de têtière, caractérisé en ce que les saillies d'ancrage (16) sont disposées dans les régions terminales et dans la région centrale d'une branche latérale (12).

5. Ouvrant de porte ou de fenêtre équipé d'une ferrure de têtière selon l'une des revendications précédentes, caractérisé en ce que chaque branche latérale (12) est munie d'une ou plusieurs rangées de languettes (17, 18) dans lesquelles les languettes présentent des longueurs différentes pour couvrir et compenser les tolérances et imprécisions de fabrication et sont placées dans une disposition échelonnée.

6. Ouvrant de porte ou de fenêtre équipé d'une ferrure de têtière selon l'une quelconque des revendications 1 à 5, caractérisé en ce que les agrafes (9) sont fabriquées en matière à haute résistance, par exemple en acier allié inoxydable.
